# FASCICULE DE BREVET EUROPEEN

(11) **EP 1 141 652 B1**
(45) Date de publication et mention de la délivrance du brevet: **07.09.2005**
(21) Numéro de dépôt: 00967983.8
(22) Date de dépôt: 10.10.2000
(51) Int. Cl.: F42B 12/10

(54) **DISPOSITIF ET PROCEDE DE FIXATION D'UN SYSTEME D'AMOR AGE SUR UN CORPS D'UNE GRENADE**
VORRICHTUNG UND VERFAHREN ZUM BEFESTIGEN VON EINEM ZÜNDER AUF EINER GESCHOSSHÜLLE
DEVICE AND METHOD FOR FIXING AN INITIATION SYSTEM ON A GRENADE BODY

(30) Priorité: 18.10.1999 FR 9913060
(43) Date de publication de la demande: 10.10.2001
(73) Titulaire: GIAT Industries, 78000 Versailles (FR)
(72) Inventeur: CHEMIERE, Patrice, F-65350 Laslades (FR); DUPUY, Jean-Paul, F-18000 Bourges (FR); FOUQUEAU, Philip, F-18000 Bourges (FR)
(74) Mandataire: Célanie, Christian
(86) Numéro de dépôt international: PCT/FR2000/002800
(87) Numéro de publication internationale: WO 2001/029498

(56) Documents cités:
- GB-A- 578 775
- US-A- 3 926 122

## Description

Le domaine technique de la présente invention est celui des dispositifs permettant la fixation d'un système d'amorçage sur un corps d'une grenade, notamment d'une grenade à charge formée destinée à être emportée et dispersée sur trajectoire par un projectile (obus ou roquette).

Les systèmes d'amorçage de telles grenades sont généralement fixés au corps de la grenade par rivetage ou vissage.

Le brevet US3913483 décrit ainsi un système d'amorçage fixé par rivetage.

Un tel dispositif de fixation ne permet pas de remplacer facilement le système d'amorçage par un nouveau système, par exemple un système plus performant, incorporant par exemple un dispositif d'autodestruction.

Les rivets doivent être coupés et ils ne peuvent plus alors être employés pour fixer un nouveau système d'amorçage.

Le corps de grenade ne peut être réutilisé et la grenade doit être complètement remplacée.

Le but de la présente invention est de fournir un dispositif de fixation d'un système d'amorçage sur un corps de grenade qui permette, d'une façon sûre et économique, un remplacement ultérieur du système d'amorçage.

L'invention a également pour objet un procédé permettant de solidariser facilement un système d'amorçage et un corps de grenade.

Le procédé selon l'invention permet également d'assurer une telle solidarisation dans le cadre d'une opération de remise à niveau d'un stock de grenades.

Il autorise en effet le remplacement d'un système d'amorçage ancien par un nouveau système d'amorçage, même si ce dernier présente des formes, des matériaux et des dimensions différentes de celles de l'ancien système d'amorçage.

Ainsi l'invention a pour objet un dispositif de fixation d'un système d'amorçage sur un corps d'une grenade, dispositif caractérisé en ce qu'il est constitué par un support rendu solidaire par un moyen de fixation du corps de la grenade, support comportant une paroi cylindrique mince dont un rebord supérieur est serti sur le système d'amorçage.

Selon un premier mode de réalisation, le support pourra être constitué par une coupelle présentant une paroi de fond solidaire de la paroi cylindrique et disposée en appui sur une face supérieure du corps de grenade.

La coupelle présentera par exemple au moins deux trous autorisant le passage de tiges solidaires du corps de grenade.

La coupelle pourra être rendue solidaire des tiges par soudure.

Selon un deuxième mode de réalisation, le support pourra être constitué par un tube qui est fixé par soudure au niveau d'une paroi externe du corps.

La paroi externe sur laquelle sera fixé le tube pourra comporter un épaulement constituant une butée pour le tube.

La paroi externe sur laquelle est fixé le tube pourra être arrondie, l'extrémité du tube présentant alors une partie évasée et un chanfrein.

L'invention a également pour objet un procédé de fixation d'un système d'amorçage sur un corps d'une grenade, procédé caractérisé par les étapes suivantes :
- on découpe une portion d'un tube métallique,
- on coiffe avec cette portion de tube une partie d'une surface externe d'un corps de grenade,
- on fixe par soudure la portion de tube au corps de grenade,
- on dispose le système d'amorçage à l'intérieur du tube,
- on sertit le tube sur le système d'amorçage.

L'invention a également pour objet un autre procédé de fixation d'un système d'amorçage sur un corps d'une grenade, procédé caractérisé par les étapes suivantes :
- on découpe une portion d'un tube métallique,
- on réalise une collerette formant butée de sertissage à une extrémité du tube, avant de le disposer autour d'un système d'amorçage ou bien après l'avoir disposé autour du système d'amorçage,
- on coiffe une partie d'une surface externe d'un corps de grenade avec le tube portant le système d'amorçage,
- on fixe par soudure la portion de tube au corps de grenade.

Avantageusement, lorsque la partie du corps de grenade sur laquelle vient s'appliquer le tube se trouve arrondie, on procédera à un léger évasement de l'extrémité du tube avant ou lors du positionnement du tube sur le corps de grenade, cela afin d'élargir la surface de contact relative entre tube et corps de grenade.

La soudure pourra être réalisée par laser.

La soudure laser pourra être réalisée de façon à couper une extrémité du tube de façon à aménager un chanfrein d'extrémité à cette extrémité du tube.

D'autres avantages de l'invention apparaîtront à la lecture de la description qui va suivre de différents modes de réalisation, description faite en référence aux dessins annexés et dans lesquels :
- la figure 1 représente schématiquement et en coupe partielle une grenade portant un système d'amorçage fixé par un dispositif de fixation selon l'art antérieur,
- la figure 2 représente un premier mode de réalisation d'un dispositif de fixation selon l'invention,
- la figure 3 représente un deuxième mode de réalisation d'un dispositif de fixation selon l'invention,
- la figure 4 montre les différentes étapes du procédé de fixation selon l'invention,
- les figures 5a et 5b sont deux vues de détails de deux variantes de réalisation de la soudure du tube sur le corps de grenade.

La figure 1 montre une grenade 1 de type connu (telle que décrite par exemple par le brevet US3913483. Elle comporte un corps 2 métallique qui renferme un chargement explosif 3 sur lequel est appliqué un revêtement métallique 4 sensiblement conique.

Un système d'amorçage 5, d'un type connu et dont seul le profil externe est représenté ici, est fixé au corps 2 de la grenade par un dispositif de fixation qui comprend quatre rivets 6 régulièrement répartis angulairement (ici seuls deux rivets sont visibles).

Les rivets 6 traversent une face supérieure 7 du corps 2 de grenade par des trous 8. La tête 6a des rivets est noyée dans le chargement explosif 3. La queue déformable 6b des rivets 6 est appliquée sur le système d'amorçage 5.

Avec ce dispositif de fixation connu, il est difficile de procéder au remplacement du système d'amorçage par un autre système d'amorçage plus performant.

Les queues 6b des rivets doivent être tout d'abord découpées pour retirer le système d'amorçage 5. Les rivets raccourcis sont alors difficilement utilisables pour fixer un autre système d'amorçage. De plus la géométrie de ce dernier doit être adaptée pour permettre une coopération avec les rivets.

On notera qu'il n'est pas possible de remplacer les rivets 6 car une telle opération impose le déchargement de l'explosif 3 ce qui est coûteux et dangereux.

La figure 2 montre un premier mode de réalisation d'un dispositif de fixation selon l'invention.

Suivant ce mode de réalisation, le système d'amorçage 5 est rendu solidaire du corps 2 de grenade par l'intermédiaire d'un support 9 métallique comportant une paroi cylindrique mince 10 dont un rebord supérieur 11 est serti sur le système d'amorçage 5.

Le support 9 est constitué par une coupelle présentant une paroi de fond 12 solidaire de la paroi cylindrique 10 et disposée en appui sur la face supérieure 7 du corps 2 de grenade.

La coupelle 9 sera réalisée par exemple en tôle d'acier emboutie de 1 mm d'épaisseur.

Elle comporte des trous 13 autorisant le passage des tiges des rivets 6 solidaires du corps 2 de grenade.

Suivant une première variante, on assurera la solidarisation de la coupelle 9 et du corps 2 en sertissant les extrémités 6b des rivets 6 sur la coupelle 9 (voir le rivet de droite sur la figure 2). Dans ce cas on aura procédé au préalable à une découpe des rivets 6 à une longueur appropriée permettant le sertissage sur la coupelle mince 9.

L'épaisseur de la coupelle est de l'ordre de 1 mm, il est donc facile de raccourcir les rivets rencontrés habituellement (qui ont une longueur de l'ordre de 10mm) de façon à leur donner une dimension appropriée au sertissage.

Il est par contre nécessaire de prévoir dans le système d'amorçage 5 un dégagement 14 évitant toute interférence avec les queues 6b des rivets.

Suivant une deuxième variante (voir le rivet de gauche sur la figure 2) on pourra découper les rivets 6 de façon à ce que leur extrémité affleure au niveau de l'intérieur de la coupelle 9. On procédera ensuite à la fixation de la coupelle 9 par soudure, par exemple par laser, des extrémités des rivets sur la coupelle.

La soudure laser sera réalisée en provoquant un échauffement de la coupelle et du rivet le long de la ligne de contact circulaire du rivet 6 avec le trou 13 dans la coupelle 9.

Avec cette variante il n'y a plus d'interférences entre les tiges de rivets et le système d'amorçage.

On voit qu'il est possible grâce au dispositif de fixation selon l'invention de remplacer un système d'amorçage tel que celui selon la figure 1 par un autre système d'amorçage. Les rivets sont réutilisés sans qu'il soit nécessaire de retirer l'explosif du corps de grenade.

De plus la coupelle permet la fixation d'un système d'amorçage, de forme et structure quelconque, sur le corps de la grenade. Il permet également de fixer facilement un système d'amorçage dont la structure sera réalisée en matériaux très différents de ceux du corps de grenade par exemple en matière plastique ou en alliage de zinc/aluminium (alliages bien connus sous la marque zamak).

Le dispositif selon l'invention peut être également utilisé pour une grenade neuve. Il autorisera un remplacement ultérieur du système d'amorçage par un autre système. Il suffira de procéder au dessertissage du rebord 11 de la coupelle pour démonter le système d'amorçage. Un nouveau système pourra être remis en place et la coupelle sera re-sertie.

A titre de variante on pourra réaliser une coupelle 9 dépourvue de trous 13 et qui sera rendue solidaire de la face supérieure 7 du corps 2 de grenade par collage ou bien par échauffement par points (soudure par arc électrique).

La figure 3 montre un deuxième mode de réalisation d'un dispositif de fixation selon l'invention.

Suivant ce mode le support 9 est constitué par un tube qui est fixé par soudure au niveau d'une paroi externe du corps 2.

La figure 5b montre de façon agrandie l'extrémité du tube 9 qui est soudée au corps 2. Dans ce cas particulier la paroi externe 15 du corps 2 sur laquelle est fixé le tube 9 est arrondie. L'extrémité du tube 9 présente une partie évasée 16 et un chanfrein 17.

L'évasement 16 du tube 9 sera réalisé à l'aide d'un outillage approprié, par exemple un mandrin ayant la forme souhaitée et sur lequel le tube sera appliqué avec un effort de compression suffisant permettant la déformation plastique du tube. L'évasement pourra être réalisé éventuellement directement sur le corps 2 de la grenade.

Suivant un mode de réalisation avantageux la soudure entre le tube 9 et le corps 2 sera une soudure laser réalisée suivant une couronne circulaire et avec un orientation R du rayonnement telle que celui ci coupe l'extrémité du tube 9 de façon à réaliser à la fois la soudure et le chanfrein d'extrémité 17.

Le chanfrein permet d'éviter les surépaisseurs à angles vifs sur le corps qui risqueraient de provoquer un arrachement du tube 9 lors de la dispersion des grenades hors de leur porteur (obus ou roquette).

Suivant une variante de réalisation (figure 5a), la paroi externe du corps 2 de grenade comporte un épaulement 18 qui constitue une butée permettant un positionnement axial du tube 9. La fixation du tube sur le corps sera par exemple réalisée par une soudure laser réalisée suivant une couronne circulaire et avec une orientation R sensiblement perpendiculaire au tube et à la paroi externe du corps 2 de grenade.

Après fixation du tube 9 sur le corps de grenade, on positionne le système d'amorçage 5 à l'intérieur du tube 9 et on sertit le rebord supérieur 11 sur le système d'amorçage 5.

La figure 4 résume les différentes étapes du procédé selon l'invention permettant la fixation d'un système d'amorçage sur un corps d'une grenade.

Au cours d'une première étape A on découpe une portion 9 d'un tube métallique, par exemple en acier de 1 mm d'épaisseur.

A l'étape B, on coiffe avec cette portion de tube 9 une partie d'une surface externe d'un corps 2 de grenade et on fixe par soudure R la portion de tube 9 au corps 2 de la grenade. La soudure sera de préférence une soudure par laser.

Bien entendu, suivant les formes externes du corps 2 de la grenade, on procédera éventuellement à un évasement de l'extrémité du tube, comme décrit précédemment en référence à la figure 5b. Cet évasement sera réalisé entre l'étape A et l'étape B ou directement sur le corps 2 de la grenade.

A l'étape C on dispose le système d'amorçage 5 à l'intérieur du tube 9.

Enfin on sertit à l'étape D le tube 9 sur le système d'amorçage 5.

Suivant les contraintes de fabrication on pourra donner au tube 9 sa longueur définitive dès l'étape A ou bien procéder à une découpe du tube à sa longueur finale après sa soudure sur le corps (étape B).

Suivant un autre procédé de fixation proposé par l'invention, on pourra après l'étape A passer à une étape E au cours de laquelle on réalisera une collerette formant butée de sertissage 11 à une extrémité du tube 9. Cette collerette pourra être réalisée comme représenté ici après avoir disposé le tube autour du système d'amorçage 5.

Dans ce cas on prévoira un outillage support 19 qui comprendra une partie cylindrique recevant le tube 9 et ayant une hauteur correspondant à celle de la partie du corps de grenade qui recevra ultérieurement le tube 9.

Il est possible alors de réaliser la collerette de sertissage 11 directement sur le système d'amorçage 5.

A titre de variante on pourra réaliser cette collerette 11 à l'aide d'un outillage approprié distinct du système d'amorçage.

A l'étape F on coiffe une partie d'une surface externe du corps 2 de grenade avec le tube 9 portant le système d'amorçage 5 et on fixe par soudure R la portion de tube 9 au corps 2 de grenade.

La soudure sera là encore une soudure laser.

Les procédés proposés par l'invention peuvent être mis en oeuvre pour fabriquer des grenades neuves.

Ils peuvent avantageusement être utilisés pour fixer à des corps de grenade anciens, déjà chargés d'explosif, un nouveau système d'amorçage plus performant (par exemple doté d'un système d'autodestruction).

Dans ce cas on préparera les corps 2 de grenades en désolidarisant de ces derniers l'ancien système d'amorçage, par exemple par découpe des rivets de fixation.

On procède ensuite à la fixation du nouveau système d'amorçage en mettant en oeuvre l'un ou l'autre des procédés selon l'invention.

## Revendications

1. Grenade avec dispositif de fixation d'un système d'amorçage (5) sur le corps (2) de la grenade (1), dispositif constitué par un support (9) rendu solidaire par un moyen de fixation du corps (2) de la grenade, support (9) **caractérisé en ce qu'**il comporte une paroi cylindrique mince (10) dont un rebord supérieur (11) est serti sur le système d'amorçage (5).

2. Dispositif de fixation selon la revendication 1, **caractérisé en ce que** le support (9) est constitué par une coupelle présentant une paroi de fond (12) solidaire de la paroi cylindrique (10) et disposée en appui sur une face supérieure (7) du corps (5) de grenade.

3. Dispositif de fixation selon la revendication 2, **caractérisé en ce que** la coupelle (9) présente au moins deux trous (13) autorisant le passage de tiges (6) solidaires du corps (2) de grenade.

4. Dispositif de fixation selon la revendication 3, **caractérisé en ce que** la coupelle (9) est rendu solidaire des tiges (6) par soudure.

5. Dispositif de fixation selon la revendication 1, **caractérisé en ce que** le support est constitué par un tube (9) qui est fixé par soudure au niveau d'une paroi externe (15) du corps (2).

6. Dispositif de fixation selon la revendication 5, **caractérisé en ce que** la paroi externe (15) sur laquelle est fixée le tube (9) comporte un épaulement (18) constituant une butée pour le tube (9).

7. Dispositif de fixation selon la revendication 5, **caractérisé en ce que** la paroi externe (15) sur laquelle est fixée le tube (9) est arrondie, l'extrémité du tube présentant une partie évasée (16) et un chanfrein (17).

8. Procédé de fixation d'un système d'amorçage (5) sur un corps (2) d'une grenade (1), procédé **caractérisé par** les étapes suivantes :
- on découpe une portion (9) d'un tube métallique,
- on coiffe avec cette portion (9) de tube une partie d'une surface externe d'un corps (2) de grenade,
- on fixe par soudure la portion de tube (9) au corps (2) de grenade,
- on dispose le système d'amorçage (5) à l'intérieur du tube (9),
- on sertit le tube (9) sur le système d'amorçage (5).

9. Procédé de fixation d'un système d'amorçage (5) sur un corps (2) d'une grenade, procédé **caractérisé par** les étapes suivantes :
- on découpe une portion (9) d'un tube métallique,
- on réalise une collerette (11) formant butée de sertissage à une extrémité du tube (9), avant de le disposer autour d'un système d'amorçage (5) ou bien après l'avoir disposé autour du système d'amorçage (5),
- on coiffe une partie d'une surface externe d'un corps (2) de grenade avec le tube (9) portant le système d'amorçage (5),
- on fixe par soudure la portion de tube (9) au corps (2) de grenade.

10. Procédé de fixation d'un système d'amorçage selon une des revendications 8 ou 9, **caractérisé en ce que**, lorsque la partie du corps (2) de grenade sur laquelle vient s'appliquer le tube (9) se trouve arrondie, on procède à un léger évasement (16) de l'extrémité du tube (9) avant ou lors du positionnement du tube (9) sur le corps (2) de grenade, cela afin d'élargir la surface de contact relative entre tube et corps de grenade.

11. Procédé de fixation d'un système d'amorçage selon une des revendications 8 à 10, **caractérisé en ce que** la soudure est réalisé par laser.

12. Procédé de fixation d'un système d'amorçage selon la revendication 11, **caractérisé en ce que** la soudure laser est réalisée de façon à couper une extrémité du tube (9) de façon à aménager un chanfrein d'extrémité (17) à cette extrémité du tube (9).

## Patentansprüche

1. Granate mit Vorrichtung zur Befestigung eines Zündsystems (5) an dem Körper (2) der Granate (1), wobei die Vorrichtung von einem Träger (9) gebildet wird, der durch ein Befestigungsmittel fest mit dem Körper (2) der Granate verbunden ist, wobei der Träger (9) **dadurch gekennzeichnet ist, dass** er eine dünne zylindrische Wand (10) umfasst, deren oberer Rand (11) über das Zündsystem (5) gebördelt ist.

2. Befestigungsvorrichtung nach Anspruch 1, **dadurch gekennzeichnet, dass** der Träger (9) von einem Näpfchen gebildet wird, das eine Bodenwand (12) aufweist, die fest mit der zylindrischen Wand (10) verbunden ist und sich auf einer oberen Fläche (7) des Körpers (2) der Granate abstützt.

3. Befestigungsvorrichtung nach Anspruch 2, **dadurch gekennzeichnet, dass** das Näpfchen (9) wenigstens zwei Löcher (13) aufweist, welche den Durchgang von fest mit dem Körper (2) der Granate verbundenen Stangen (6) gewährleisten.

4. Befestigungsvorrichtung nach Anspruch 3, **dadurch gekennzeichnet, dass** das Näpfchen (9) durch Schweißung fest mit den Stangen (6) verbunden ist.

5. Befestigungsvorrichtung nach Anspruch 1, **dadurch gekennzeichnet, dass** der Träger durch ein Rohr (9) gebildet wird, das durch Schweißung im Bereich einer äußeren Wand (15) des Körpers (2) befestigt ist.

6. Befestigungsvorrichtung nach Anspruch 5, **dadurch gekennzeichnet, dass** die äußere Wand (15), an der das Rohr (9) befestigt ist, eine Schulter (18) umfasst, die einen Anschlag für das Rohr (9) bildet.

7. Befestigungsvorrichtung nach Anspruch 5, **dadurch gekennzeichnet, dass** die äußere Wand (15), an der das Rohr (9) befestigt ist, abgerundet ist, wobei das Ende des Rohres einen trichterförmig erweiterten Teil (16) und eine Fase (17) aufweist.

8. Verfahren zum Befestigen eines Zündsystems (5) an einem Körper (2) einer Granate (1), wobei das Verfahren durch die folgenden Schritte **gekennzeichnet** ist:
- ein Abschnitt (9) eines Metallrohres wird zugeschnitten,
- mit diesem Rohrabschnitt (9) wird ein Teil einer äußeren Oberfläche eines Granatenkörpers (2) überdeckt,
- der Rohrabschnitt (9) wird durch Schweißung am Granatenkörper (2) befestigt,
- das Zündsystem (5) wird im Inneren des Rohres (9) angeordnet,
- das Rohr (9) wird über das Zündsystem (5) gebördelt.

9. Verfahren zum Befestigen eines Zündsystems (5) an einem Körper (2) einer Granate, wobei das Verfahren durch die folgenden Schritte **gekennzeichnet** ist:
- ein Abschnitt (9) eines Metallrohres wird zugeschnitten,
- es wird ein Kragen (11) ausgeführt, der einen Bördelanschlag an einem Ende des Rohres (9) bildet, bevor es um ein Zündsystem (5) herum angeordnet wird oder auch nachdem es um das Zündsystem (5) herum angeordnet worden ist,
- mit dem Rohr (9), welches das Zündsystem (5) trägt, wird ein Teil einer äußeren Fläche eines Granatenkörpers (2) überdeckt,
- der Rohrabschnitt (9) wird durch Schweißung am Granatenkörper (2) befestigt.

10. Verfahren zum Befestigen eines-Zündsystems nach einem der Ansprüche 8 oder 9, **dadurch gekennzeichnet, dass**, wenn der Teil des Granatenkörpers (2), an dem das Rohr (9) sich anlegt, abgerundet ist, vor oder bei der Positionierung des Rohres (9) an dem Granatenkörper (2), eine leichte trichterförmige Erweiterung (16) an dem Ende des Rohres (9) vorgenommen wird, um damit die jeweilige Kontaktfläche zwischen Rohr und Granatenkörper zu vergrößern.

11. Verfahren zum Befestigen eines Zündsystems nach einem der Ansprüche 8 bis 10, **dadurch gekennzeichnet, dass** die Schweißung durch Laser bewerkstelligt wird.

12. Verfahren zum Befestigen eines Zündsystems nach Anspruch 11, **dadurch gekennzeichnet, dass** die Laser-Schweißung in der Weise ausgeführt wird, dass ein Ende des Rohres (9) so abgetrennt wird, dass eine endseitige Fase (17) an diesem Ende des Rohres (9) angebracht wird.

## Claims

1. Grenade with a device to attach a priming system (5) onto the body (2) of the grenade (1), such device being formed by a support (9) made integral by fastening means to the grenade body (2), such support (9) being **characterized in that** it incorporates a thin cylindrical wall (10) whose upper edge (11) is crimped onto the priming system (5).

2. A fastening device according to Claim 1, **characterised in that** the support (9) is constituted by a cup having a bottom wall (12) integral with the cylindrical wall (10) and placed pressing on an upper face (7) of the grenade body (2).

3. A fastening device according to Claim 2, **characterised in that** the cup (9) has at least two holes (13) allowing the passage of the shanks (6) integral with the grenade body (2).

4. A fastening device according to Claim 3, **characterised in that** the cup (9) is made integral with the shanks (6) by welding.

5. A fastening device according to Claim 1, **characterised in that** the support is formed by a tube (9) that is fastened by welding at an external wall (15) of the body (2).

6. A fastening device according to Claim 5, **characterised in that** the external wall (15) onto which the tube (9) is fastened incorporates a shoulder (18) constituting an abutment for the tube (9).

7. A fastening device according to Claim 5, **characterised in that** the external wall (15) onto which the tube (9) is fastened is rounded, the end of the tube having a flared part (16) and a bevel (17).

8. A process to attach a priming system (5) to a grenade (1) body (2), such process **characterised by** the following steps:
- a portion (9) of a metallic tube is cut,
- part of the external surface of a grenade body (2) s capped by this tube portion (9),
- the tube portion (9) is welded to the grenade body (2),
- the priming system (5) is placed inside the tube (9),
- the tube (9) is crimped onto the priming system (5).

9. A process to attach a priming system (5) to a grenade body (2), such process **characterised by** the following steps:
- a portion (9) of a metallic tube is cut,
- a collar (11) forming a crimping abutment is made at one end of the tube (9), before it is placed around a priming system (5) or else after having placed it around a priming system (5),
- part of the external surface of a grenade body (2) is capped by the tube (9) carrying the priming system (5),
- the tube portion (9) is welded to the grenade body (2).

10. A fastening process for a priming system according to one of Claims 8 or 9, **characterised in that** when that part of the grenade body (2) onto which the tube (9) is applied is rounded, the end of the tube (9) is slightly flared (16) before or during its positioning onto the grenade body (2), this in order to enlarge the relative contact surface between the tube and the grenade body.

11. A fastening process for a priming system according to one of Claims 8 to 10, **characterised in that** welding is made by laser.

12. A fastening process for a priming system according to Claim 11, **characterised in that** laser welding is made so as to cut one end of the tube (9) so as to arrange a bevelled edge (17) at this end of the tube (9).
